# EUROPÄISCHE PATENTANMELDUNG

(11) **EP 4 258 307 A1**
(43) Veröffentlichungstag der Anmeldung: **11.10.2023**
(21) Anmeldenummer: 23163085.6
(22) Anmeldetag: 21.03.2023
(51) Int. Cl.: H01H 3/10, H01H 19/02, H01H 19/14

(54) **GERÄT DER HAUSINSTALLATIONSTECHNIK**

(30) Priorität: 07.04.2022 DE 102022108429
(71) Anmelder: ABB SCHWEIZ AG, 5400 Baden (CH)
(72) Erfinder: DIEHL, Sven, 57078 Siegen (DE); SCHMIDT, Wolfram, 58730 Fröndenberg (DE); EWERS, Manfred, 58239 Schwerte (DE); KLOY, Olaf, 42389 Wuppertal (DE)
(74) Vertreter: Zimmermann & Partner Patentanwälte mbB

(57) **Zusammenfassung**

Die Erfindung betrifft ein Gerät der Hausinstallationstechnik, welches eine Gerätedose, einen innerhalb der Gerätedose angeordneten Unterputzeinsatz, eine auf dem Unterputzeinsatz befestigte Trägerplatte, einen Drehknopf, eine aus dem Unterputzeinsatz ragende Welle, auf welcher der Drehknopf gelagert ist, eine Zentralscheibe und ein Führungselement, das zur Führung des Drehknopfes bei seiner Drehbewegung ausgebildet ist, aufweist. Dadurch wird die Haptik des Gerätes verbessert, indem ein gleichmäßiges Drehverhalten mit definiertem und reproduzierbaren Lösemoment sowie ein spiel- und kippfreies Drehverhalten erzielt werden.

## Beschreibung

Die Erfindung betrifft ein Gerät der Hausinstallationstechnik.

Als Geräte der Hauinstallationstechnik sind unter anderem Drehschalter, Raumtemperaturregler, Lautstärkeregler und Dimmer bekannt. Bei diesen Geräten handelt es sich üblicherweise um Unterputzgeräte, die in einer Wand eines Hauses verbaut sind und mittels einer rotierenden Bewegung eines Drehknopfes über eine aus einem Unterputzeinsatz ragende Welle bedient werden. Handelt es sich bei diesem Gerät um einen Dimmer, dann ist zusätzlich zu einer Drehbewegung des Drehknopfes ein Ein- und Ausschaltvorgang mittels eines Hubes des Drehknopfes zu realisieren.

Der genannte Drehknopf ist in den meisten Fällen ausschließlich über die aus dem Unterputzeinsatz ragende Welle durch ein direktes Aufstecken auf die Welle gelagert. Dies hat zur Folge, dass das Spiel des Drehknopfes ausschließlich vom Spiel der aus dem Unterputzeinsatz ragenden Welle abhängig ist und der Drehknopf deshalb oftmals ein nicht zufriedenstellendes Drehverhalten aufweist.

Die Aufgabe der Erfindung besteht darin, ein mit einem Drehknopf ausgestattetes Gerät der Hausinstallationstechnik anzugeben, bei welchem das Drehverhalten des Drehknopfes verbessert ist.

Diese Aufgabe wird durch ein Gerät der Hausinstallationstechnik gelöst, welches die im Patentanspruch 1 angegebenen Merkmale aufweist.

Dieses Gerät der Hausinstallationstechnik weist eine Gerätedose, einen innerhalb der Gerätedose angeordneten Unterputzeinsatz, eine auf dem Unterputzeinsatz befestigte Trägerplatte, einen Drehknopf, eine aus dem Unterputzeinsatz ragende Welle, auf welcher der Drehknopf gelagert ist, eine Zentralscheibe und ein Führungselement auf, das zur Führung des Drehknopfes bei dessen Drehbewegung ausgebildet ist.

Mittels eines mit diesen Merkmalen ausgestatteten Gerätes der Hausinstallationstechnik kann in vorteilhafter Weise erreicht werden, dass der Drehknopf ein gleichmäßiges Drehverhalten mit einem definierten und reproduzierbaren Lösemoment sowie ein weitgehend spiel- und kippfreies Drehverhalten aufweist.

Gemäß einer Ausführungsform ist das Führungselement zwischen einer Innenmantelfläche des Drehknopfes und einer der Innenmantelfläche des Drehknopfes gegenüberliegenden Fläche der Zentralscheibe angeordnet.

Gemäß einer Ausführungsform ist das Führungselement an der Zentralscheibe befestigt. Dies schafft eine Voraussetzung dafür, dass mittels des Führungselementes eine stabile und reproduzierbare Führung des Drehknopfes bei dessen Drehbewegung erfolgen kann.

Gemäß einer Ausführungsform ist das Führungselement ein zwischen dem Drehknopf und der Zentralscheibe angeordneter Führungsring. Dies hat den Vorteil, dass eine stabile und reproduzierbare Führung des Drehknopfes über einen großen Umfangsbereich des Drehknopfes erfolgen kann.

Gemäß einer Ausführungsform gleitet bei der Drehbewegung des Drehknopfes eine Lauffläche des Drehknopfes auf einer Außenfläche des Führungsringes. Dies ermöglicht ein gleichmäßiges Drehverhalten des Drehknopfes mit einem definierten und reproduzierbaren Drehmoment sowie ein weitgehend spiel- und kippfreies Drehverhalten des Drehknopfes.

Gemäß einer Ausführungsform weist die Lauffläche des Drehknopfes Rippen auf. Dies erleichtert die Abstimmung zwischen der Lauffläche des Drehknopfes und der Außenfläche des Führungsringes.

Gemäß einer Ausführungsform weist die Außenfläche des Führungsringes Rippen auf. Auch dies erleichtert die Abstimmung zwischen der Lauffläche des Drehknopfes und der Außenfläche des Führungsringes.

Gemäß einer Ausführungsform handelt es sich bei dem Gerät der Hausinstallationstechnik um einen Drehschalter, einen Raumtemperaturregler oder einen Lautstärkeregler.

Gemäß einer Ausführungsform handelt es sich bei dem Gerät der Hausinstallationstechnik um einen Dimmer, der eine Lichtquelle aufweist.

Gemäß einer Ausführungsform ist die Lichtquelle auf der Trägerplatte befestigt.

Gemäß einer Ausführungsform handelt es sich bei der Lichtquelle um eine Glimmlampe.

Gemäß einer Ausführungsform ist das Führungselement derart ausgebildet, dass das Licht der Lichtquelle in den Drehknopf gelenkt wird.

Gemäß einer Ausführungsform weist das Führungselement lichtleitende Konturen auf.

Gemäß einer Ausführungsform ist der untere Randbereich des Drehknopfes transparent ausgebildet. Dadurch wird eine gleichmäßige Lichtverteilung erreicht, die eine allseitige Wahrnehmung für einen Betrachter ermöglicht.

Gemäß einer Ausführungsform weist der Drehknopf an seinem Außenmantel oberhalb des transparent ausgebildeten unteren Randbereiches einem im rechten Winkel zum unteren Randbereich verlaufenden transparenten Schlitz auf, durch welchen das in den Drehknopf gelenkte Licht nach außen sichtbar ist. Dies ermöglicht einem Betrachter eine Erkennung der momentanen Drehposition des Drehknopfes und damit eine Beurteilung der momentanen Helligkeit.

Die vorstehend genannten Ausführungsformen können -soweit sie sich gegenseitig nicht ausschließen- auch gemeinsam verwendet werden.

Nachfolgend werden Ausführungsbeispiele für die Erfindung anhand der Figuren näher erläutert.

Die Figur 1 zeigt eine Schnittdarstellung zur Veranschaulichung eines Gerätes der Hausinstallationstechnik, bei dem es sich um einen Drehschalter handelt.

Die Figur 2 zeigt eine Explosionsansicht, in welcher einzelne Bestandteile des in der Figur 1 gezeigten Drehschalters separat voneinander dargestellt sind.

Die Figur 3 zeigt eine Skizze, in welcher eine Ausführungsform des Drehknopfes und des Führungsringes des Drehschalters veranschaulicht ist.

Die Figur 4 zeigt eine Schnittdarstellung zur Veranschaulichung eines Gerätes der Hausinstallationstechnik, bei dem es sich um einen Dimmer handelt.

Die Figur 5 zeigt eine Explosionsansicht, in welcher einzelne Bestandteile des in der Figur 4 gezeigten Dimmers separat voneinander dargestellt sind.

Die Figur 6 zeigt eine Skizze, in welcher eine Ausführungsform des Drehknopfes und des Führungsringes des in der Figur 4 gezeigten Dimmers veranschaulicht ist.

Die Figur 1 zeigt eine Schnittdarstellung zur Veranschaulichung eines Gerätes der Hausinstallationstechnik, bei dem es sich um einen Drehschalter handelt.

Dieser Drehschalter kann in einer Wand 1 angeordnet und in Form eines Unterputzinstallationsgerätes realisiert sein. Der gezeigte Drehschalter weist eine Gerätedose 2 auf. Innerhalb dieser Gerätedose ist ein Unterputzeinsatz 4 angeordnet, auf welchem eine Trägerplatte 4a befestigt ist. Diese Trägerplatte kann mit dem Unterputzeinsatz verschraubt, vernietet, verschweißt oder verklemmt sein.

Des Weiteren weist der in der Figur 1 veranschaulichte Drehschalter einen Drehknopf 6 auf. Dieser Drehknopf ist auf einer aus dem Unterputzeinsatz ragenden Welle 4b gelagert, vorzugsweise mit dieser Welle 4b verklemmt. Ferner weist der in der Figur 1 veranschaulichte Drehschalter eine Zentralscheibe 5 auf, an welcher nicht im Einzelnen dargestellte weitere Bauteile des Drehschalters befestigt sind. Darüber hinaus weist der in der Figur 1 dargestellte Drehschalter ein Führungselement 7 auf, das zur Führung des Drehknopfes bei dessen Drehbewegung ausgebildet ist.

Dieses Führungselement 7 ist beim gezeigten Ausführungsbeispiel zwischen einer Innenmantelfläche des Drehknopfes 6 und einer der Innenmantelfläche des Drehknopfes gegenüberliegenden Gegenfläche der Zentralscheibe 5 positioniert und an dieser Gegenfläche der Zentralscheibe befestigt. Bei diesem Führungselement kann es sich um einen vollständig geschlossen ausgebildeten Führungsring oder um einen über einen großen Winkelbereich geschlossen ausgebildeten Führungsring handeln. Auf der Außenfläche dieses Führungsringes kann bei einer Drehbewegung des Drehknopfes eine Lauffläche des Drehknopfes gleiten. Diese Lauffläche kann im unteren Bereich der Innenmantelfläche des Drehknopfes vorgesehen sein.

Eine derartige Anordnung und Ausgestaltung ermöglicht ein gleichmäßiges Drehverhalten des Drehknopfes mit einem definierten und reproduzierbaren Drehmoment sowie ein weitgehend spiel- und kippfreies Drehverhalten des Drehknopfes.

Gemäß einer Ausführungsform kann die Lauffläche des Drehknopfes mit Rippen 6a ausgestattet sein, wie es in der Figur 3 veranschaulicht ist. Dadurch wird die Abstimmung zwischen der Lauffläche des Drehknopfes und der Außenfläche des Führungsringes 7 vereinfacht.

Gemäß einer alternativen Ausführungsform kann auch die Außenfläche des Führungsringes 7 mit Rippen ausgestattet sein. Auch dies vereinfacht eine Abstimmung zwischen der Lauffläche des Drehknopfes und der Außenfläche des Führungsringes.

Des Weiteren weist der in der Figur 1 gezeigte Drehschalter einen Rahmen 3 und eine Flügelmutter 8 auf.

Die Figur 2 zeigt eine Explosionsansicht, in welcher einzelne Bestandteile des in der Figur 1 gezeigten Drehschalters separat voneinander dargestellt sind.

In der Figur 2 ist veranschaulicht, dass beim gezeigten Ausführungsbeispiel der Unterputzeinsatz 4 unter Verwendung von zwei Verbindungsstücken 4c und 4d mit der darüber angeordneten Trägerplatte 4a fest verbunden, beispielsweise verschweißt ist. Ferner geht aus der Figur 2 hervor, dass die aus dem Unterputzeinsatz 4 ragende Welle 4b durch einen inneren Freiraum der Trägerplatte 4a verläuft. Des Weiteren sind in der Figur 2 der Rahmen 3, die Zentralscheibe 5, die Flügelmutter 8, der Führungsring 7 und der Drehknopf 6 dargestellt. Der Führungsring 7 kann vollständig geschlossen ausgebildet sein. Alternativ dazu kann der Führungsring 7 auch nicht vollständig geschlossen ausgebildet sein und eine über einen kleinen Winkelbereich reichende Öffnung aufweisen, um die bauliche Abstimmung zwischen dem Führungsring 7 und der Zentralscheibe 5 zu vereinfachen. Die in der Figur 1 gezeigte Gerätedose 2 ist in der Figur 2 nicht dargestellt.

Die Figur 3 zeigt eine Skizze, in welcher eine Ausführungsform des Drehknopfes 6 und des Führungsringes 7 des Drehschalters veranschaulicht ist.

Aus dieser Skizze ist ersichtlich, dass bei dieser Ausführungsform die im Bereich des Innenmantels des Drehknopfes 6 vorgesehene Lauffläche des Drehknopfes mit Rippen 6a ausgestattet ist, um die Abstimmung zwischen der Lauffläche des Drehknopfes 6 und der Außenfläche des Führungsringes 7 zu verbessern. Diese Rippen 6a können in der im Bereich des Innenmantels des Drehknopfes 6 vorgesehenen Lauffläche in Umfangsrichtung des Drehknopfes äquidistant zueinander angeordnet sein, beispielsweise um jeweils 90° oder um jeweils 60° zueinander versetzt sein.

Des Weiteren ist auch aus der Figur 3 ersichtlich, dass der Führungsring 7 nicht vollständig geschlossen ausgebildet sein kann, sondern eine über einen kleinen Winkelbereich reichende Öffnung aufweisen kann, die in der Figur 3 auf der linken Seite des Führungsringes 7 dargestellt ist.

Alternativ dazu besteht auch die Möglichkeit, auf der Außenfläche des Führungsringes 7 Rippen vorzusehen, um die Abstimmung zwischen der Lauffläche des Drehknopfes und dem Führungsring zu erleichtern.

Die Figur 4 zeigt eine Schnittdarstellung zur Veranschaulichung eines Gerätes der Hausinstallationstechnik, bei dem es sich um einen Dimmer handelt.

Wie in der Figur 4 veranschaulicht kann dieser Dimmer in einer Wand 1 angeordnet und in Form eines Unterputzinstallationsgerätes realisiert sein. Der gezeigte Dimmer weist eine Gerätedose 2 auf. Innerhalb dieser Gerätedose ist ein Unterputzeinsatz 4 angeordnet, auf welchem eine Trägerplatte 4a befestigt ist, wie es in der Figur 5 veranschaulicht ist. Diese Trägerplatte 4a kann mit dem Unterputzeinsatz 4 verschraubt, vernietet, verschweißt oder verklemmt sein.

Des Weiteren weist der in der Figur 4 veranschaulichte Dimmer einen Drehknopf 6 auf, der aus zwei Komponenten zusammengesetzt sein kann. Dieser Drehknopf ist auf einer aus dem Unterputzeinsatz ragenden Welle 4b gelagert. Ferner weist der in der Figur 4 veranschaulichte Dimmer eine Zentralscheibe 5 auf, an welcher nicht im Einzelnen dargestellte weitere Bauteile des Dimmers befestigt sind. Darüber hinaus weist der in der Figur 4 dargestellte Dimmer ein Führungselement 7 auf, das zur Führung des Drehknopfes 6 bei dessen Drehbewegung ausgebildet ist.

Das Führungselement 7 ist beim gezeigten Ausführungsbeispiel zwischen dem Drehknopf 6 und der Zentralscheibe 5 positioniert und an dieser befestigt. Bei diesem Führungselementkann es sich um einen Führungsring handeln, auf dessen Außenfläche bei einer Drehbewegung des Drehknopfes eine Lauffläche des Drehknopfes gleitet. Dies ermöglicht ein gleichmäßiges Drehverhalten des Drehknopfes mit einem definierten und reproduzierbaren Drehmoment sowie ein weitgehend spiel- und kippfreies Drehverhalten des Drehknopfes.

Gemäß einer Ausführungsform kann die Lauffläche des Drehknopfes mit Rippen ausgestattet sein. Dadurch kann die Abstimmung zwischen der Lauffläche des Drehknopfes und der Außenfläche des Führungsringes vereinfacht werden.

Gemäß einer alternativen Ausführungsform kann auch die Außenfläche des Führungsringes mit Rippen ausgestattet sein, um eine vereinfachte Abstimmung zwischen der Lauffläche des Drehknopfes und der Außenfläche des Führungsringes zu ermöglichen.

Des Weiteren weist der in der Figur 4 gezeigte Dimmer einen Rahmen 3 und eine Flügelmutter 8 auf.

Ferner ist der Drehknopf 6 derart ausgebildet, dass er zur Veränderung der Helligkeit des jeweiligen Raumes gedreht werden kann und dass er zu einer Einschaltung bzw. Ausschaltung des Dimmers einer Hubbewegung unterworfen werden kann.

Die Figur 5 zeigt eine Explosionsansicht, in welcher einzelne Bestandteile des in der Figur 4 gezeigten Dimmers separat voneinander dargestellt sind.

Aus der Figur 5 ist ersichtlich, dass beim gezeigten Ausführungsbeispiel der Unterputzeinsatz 4 mit der darüber angeordneten Trägerplatte 4a fest verbunden ist. Ferner geht aus der Figur 5 hervor, dass die aus dem Unterputzeinsatz 4 ragende Welle 4b durch einen inneren Freiraum der Trägerplatte 4a verläuft. Des Weiteren sind in der Figur 5 der Rahmen 3, die Zentralscheibe 5, die Flügelmutter 8, der Führungsring 7 und der Drehknopf 6 dargestellt.

Des Weiteren ist aus der Figur 5 ersichtlich, dass der Dimmer eine Lichtquelle 9 aufweist. Diese Lichtquelle 9 ist auf der Trägerplatte 4a befestigt und auf dieser dezentral angeordnet. Beim gezeigten Ausführungsbeispiel ist die Lichtquelle 9 als Glimmlampe realisiert. Das von dieser Glimmlampe 9 ausgegebene Licht wird nach oben durch freie Innenbereiche des Rahmens 3 und der Zentralscheibe 5 ausgestrahlt und trifft dann auf den Führungsring 7. Dieser ist derart ausgebildet, dass das von der Glimmlampe ausgestrahlte Licht in den Drehknopf 6 gelenkt wird. Zu diesem Zweck ist der Führungsring 7 an seinem Außenmantel mit lichtleitenden Konturen 7a ausgestattet. Des Weiteren ist der untere Randbereich 6b des Drehknopfes 6 transparent ausgebildet, so dass das von der Glimmlampe ausgestrahlte und in den Drehknopf gelenkte Licht im zusammengebauten Zustand des Dimmers durch den transparent ausgebildeten unteren Randbereich 6b des Drehknopfes von außen sichtbar ist.

Ferner weist der Drehknopf 6 an seinem Außenmantel oberhalb des transparent ausgebildeten unteren Randbereiches 6b einen im rechten Winkel zum unteren Randbereich 6b angeordneten transparenten Schlitz 6c auf, durch welchen im zusammengebauten Zustand des Dimmers das in den Drehknopf gelenkte Licht ebenfalls von außen sichtbar ist. Dieser Lichtaustritt durch den transparenten Schlitz 6c kann als optische Anzeige für die Drehposition des Drehknopfes 6 und damit für die Helligkeit des jeweiligen Raumes dienen.

Die Figur 6 zeigt eine Skizze, in welcher eine Ausführungsform des Drehknopfes und des Führungsringes des in der Figur 4 gezeigten Dimmers veranschaulicht ist. Es ist ersichtlich, dass bei dieser Ausführungsform die im Bereich des Innenmantels des Drehknopfes 6 vorgesehene Lauffläche des Drehknopfes mit Rippen 6a ausgestattet ist, um die Abstimmung zwischen der Lauffläche des Drehknopfes 6 und der Außenfläche des Führungsringes 7 zu verbessern. Des Weiteren ist auch aus der Figur 6 ersichtlich, dass der Führungsring 7 an seinem Außenmantel mit lichtleitenden Konturen 7a ausgestattet ist. Diese sind derart ausgebildet, dass die lichttechnischen Parameter des von der Lichtquelle ausgestrahlten Lichtes durch eine gleichmäßige Lichtverteilung eine allseitige Wahrnehmung seitens eines jeweiligen Betrachters ermöglichen. Dazu trägt auch der transparent ausgebildete untere Randbereich 6b des Drehknopfes 6 bei. Der ebenfalls transparent ausgebildete und im rechten Winkel zum unteren Randbereich 6b verlaufende Schlitz 6c im Drehknopf 6 ist aus der Figur 6 nicht ersichtlich.

### Bezugszeichenliste

- 1: Wand, schematisch dargestellt
- 2: Gerätedose
- 3: Rahmen
- 4: Unterputzeinsatz
- 4a: Trägerplatte
- 4b: Welle
- 4c: Verbindungsstück
- 4d: Verbindungsstück
- 5: Zentralscheibe
- 6: Drehknopf
- 6a: Rippen
- 6b: transparent ausgebildeter unterer Randbereich des Drehknopfes
- 6c: Schlitz im Drehknopf
- 7: Führungselement, Führungsring
- 7a: lichtleitende Strukturen
- 8: Flügelmutter
- 9: Lichtquelle

## Patentansprüche

1. Gerät der Hausinstallationstechnik, welches aufweist:
- eine Gerätedose (2),
- einen innerhalb der Gerätedose angeordneten Unterputzeinsatz (4), auf dem eine Trägerplatte (4a) befestigt ist,
- einen Drehknopf (6),
- eine aus dem Unterputzeinsatz ragende Welle (4b), auf welcher der Drehknopf gelagert ist,
- eine Zentralscheibe (5) und
- ein Führungselement (7), das zur Führung des Drehknopfes bei dessen Drehbewegung ausgebildet ist.

2. Gerät nach Anspruch 1, bei welchem das Führungselement (7) zwischen dem Drehknopf (6) und der Zentralscheibe (5) positioniert ist.

3. Gerät nach Anspruch 2, bei welchem das Führungselement (7) an der Zentralscheibe (5) befestigt ist.

4. Gerät nach einem der vorhergehenden Ansprüche, bei welchem das Führungselement (7) ein zwischen dem Drehknopf (6) und der Zentralscheibe (5) positionierter Führungsring ist.

5. Gerät nach Anspruch 4, bei welchem bei der Drehbewegung des Drehknopfes (6) eine Lauffläche des Drehknopfes auf einer Außenfläche des Führungsringes (7) gleitet.

6. Gerät nach Anspruch 5, bei welchem die Lauffläche des Drehknopfes Rippen (6a) aufweist.

7. Gerät nach Anspruch 5, bei welchem die Außenfläche des Führungsringes Rippen aufweist.

8. Gerät nach einem der vorhergehenden Ansprüche, bei welchem es sich um einen Drehschalter, einen Raumtemperaturregler oder einen Lautstärkeregler handelt.

9. Gerät nach einem der Ansprüche 1 bis 7, bei welchem es sich um einen Dimmer handelt, der eine Lichtquelle (9) aufweist.

10. Gerät nach Anspruch 9, bei welcher die Lichtquelle (9) auf der Trägerplatte (4a) befestigt ist.

11. Gerät nach Anspruch 9 oder 10, bei welchem die Lichtquelle (9) eine Glimmlampe ist.

12. Gerät nach einem der Ansprüche 9 bis 11, bei welchem das Führungselement (7) derart ausgebildet ist, dass das Licht der Lichtquelle (9) in den Drehknopf gelenkt wird.

13. Gerät nach Anspruch 12, bei welchem das Führungselement (7) lichtleitende Konturen (7a) aufweist.

14. Gerät nach Anspruch 13, bei welchem der untere Randbereich (6b) des Drehknopfes (6) transparent ausgebildet ist.

15. Gerät nach Anspruch 14, bei welchem der Drehknopf (6) an seinem Außenmantel oberhalb des transparent ausgebildeten unteren Randbereiches (6b) einem im rechten Winkel zum unteren Randbereich (6b) angeordneten transparenten Schlitz (6c) aufweist, durch welchen in den Drehknopf gelenktes Licht von außen sichtbar ist.
